# EUROPÄISCHE PATENTSCHRIFT

(11) **EP 0 796 934 B1**
(45) Veröffentlichungstag und Bekanntmachung des Hinweises auf die Patenterteilung: **11.07.2001**
(21) Anmeldenummer: 97101768.6
(22) Anmeldetag: 05.02.1997
(51) Int. Cl.: D02J 13/00, H05B 6/14, B29C 35/02

(54) **Beheizte Galette zum Erwärmen synthetischer Fäden**
Roller for heating synthetic yarns
Rouleau pour chauffer des fils synthétiques

(30) Priorität: 19.03.1996 DE 19610763
(43) Veröffentlichungstag der Anmeldung: 24.09.1997
(73) Patentinhaber: Zinser Textilmaschinen GmbH, D-73058 Ebersbach/Fils (DE); RETECH AKTIENGESELLSCHAFT H. VON ARX, 5616 Meisterschwanden (CH)
(72) Erfinder: Bührer, Matthias, 73087 Boll-Eckwälden (DE); von Arx, Heinz, 5616 Meisterschwanden (CH)

(56) Entgegenhaltungen:
- EP-A- 0 622 972
- GB-A- 1 089 529
- GB-A- 2 216 457
- US-A- 4 443 689
- US-A- 5 362 945
- PATENT ABSTRACTS OF JAPAN vol. 095, no. 006, 31.Juli 1995 & JP 07 064426 A (FUJI XEROX CO LTD), 10.März 1995,

## Beschreibung

Die Erfindung betrifft eine beheizte Galette zum Erwärmen synthetischer Fäden.

Es ist bekannt, Galetten der genannten Art mittels erhitzter flüssiger oder gasförmiger, gegebenenfalls verdampfter Medien zu beheizen. Auch das Beheizen mittels elektrischer Widerstandsheizungen ist bekannt. Ganz überwiegend erfolgt das Erwärmen der Galetten jedoch durch Induktionsheizungen, bei denen im Innern der Galette wechselstromgespeiste Primärwicklung angeordnet wird, die in dem aus magnetostriktivem Material wie Stahl oder Kupfer bestehenden Mantel der Galette durch induzierte Wirbelstrombildung Wärme erzeugt. Hierbei ist es auch schon bekannt (DE 43 13 837 C1), verschiedene Zonen der Galette unterschiedlich zu erwärmen oder unterschiedlichen Wärmebedarf derartiger Zonen durch geregelte Zufuhr von Energie zu befriedigen.

Der technische Aufwand für solche induktive Heizungen ist jedoch insbesondere bei Galetten mit großem Durchmesser von bspw. 300 mm und großer Baulänge von bspw. 500 mm sehr hoch. Auch der Energieverbrauch ist infolge der mit Heizungen dieser Art verbundenen hohen Verlustleistungen sehr hoch.

In der GB-A-1 089 529 ist daher schon vorgeschlagen wurden, die Galette mittels eines in ihrem Innern angeordneten, kurzwellige Infrarotstrahlung aussendenden Heizers zu erwärmen. Dieser Heizer soll Infrarotstrahlung mit einer Wellenlänge zwischen 3,5 und 4,2 µm abstrahlen. Zwischen dem einen, in der Drehachse der Galette angeordneten Heizer besteht ein erheblicher Abstand. Da die Strahlungsintensität mit dem Quadrat des Abstandes abnimmt, ist eine sehr hohe Heizleistung und Heizdichte des Heizers erforderlich. Sie wird durch das Rundum-Abstrahlen des nur einen Heizers weiter erhöht.

Der Erfindung war daher die Aufgabe gestellt, eine Lösung für das Beheizen insbesondere großer Galetten anzugeben, die sowohl im Aufbau einfacher als auch im Energiebedarf bescheidener ist. Sie löst diese Aufgabe durch die im Kennzeichen des Hauptanspruches angegebenen Merkmale.

Es ist zwar schon bekannt (GB 2 216 457 B), einen rotierenden Streckstift mittels eines Heizkörpers zu erwärmen, in dessen Innerem ein elektrischer Widerstandsheizer angeordnet ist und von dem aus der Mantel des Streckstiftes durch Strahlung erwärmt wird. Die hierdurch bewirkte Strahlung besteht jedoch aus sehr langwelliger Wärmestrahlung, die für den vorliegenden Anwendungsfall einen ungünstigen Wirkungsgrad hat. Die Heizeinrichtung ist ferner träge, da der Widerstandsheizer zunächst den Heizkörper erwärmen muß, bevor dieser durch Strahlung den Mantel des Streckstiftes erwärmen kann.

Die erfindungsgemäß vorgeschlagenen Infrarot-Strahlungsheizer haben den Vorteil, daß sie den Mantel der Galette unmittelbar mit einer Strahlung beaufschlagen, deren Wellenlänge ihr Maximum je nach Ausführung zwischen etwa 1 um und 2,5 µm hat. Diese Wellenlänge wird im metallischen Mantel der Galette verlustarm in Wärme umgesetzt.Derartige Infrarot-Strahlungsheizer werden bspw. durch die Firma Heraeus angeboten. Sie werden bisher - auch im textilen Bereich - zum direkten berührungslosen Erwärmen organischen Materials in Form eindimensionaler (Fäden) oder zweidimensionaler (Folien, Gewebe, Vliese usw.) Produkte verwendet, die in gleichmäßigem Abstand vor den Infrarot-Strahlungsheizer vorbeilaufen. Ein anderer Anwendungsfall ist das direkte berührungslose Erwärmen von dreidimensionalen Objekten (bspw. Einbrennen von Lackierungen), die unterschiedliche Abstände zu den Infrarot-Strahlungsheizer aufweisen. In beiden Fällen ist die berührungslose Wärmeübertragung durch Strahlung wesentliche Voraussetzung.

Die Erfindung hat erkannt, daß das indirekte Übertragen der Wärmeenergie mittels der Strahlung von Infrarot-Strahlungsheizern auch beim Erwärmen von an sich induktiv beheizbaren Wärmeträgern von Vorteil ist, die sich in gleichbleibendem Abstand vor den Strahlungsheizern bewegen und die ihre Wärme über Konvektion an die letztlich zu erwärmenden Objekte übertragen. Es hat sich gezeigt, daß Energieverlust durch Streustrahlung hierbei sehr gering sind, insbesondere dann, wenn die Strahlungsheizer auf ihrer der zu beheizenden Oberfläche abgekehrten Seite mit einem Reflexbelag versehen sind.

In den Figuren der Zeichnung ist die Erfindung anhand von schematischen Ausführungsbeispielen erläutert. Es zeigen
- Fig. 1: den Längsschnitt durch eine erste Ausführungsform der Galette;
- Fig. 2: den Längsschnitt durch eine zweite Ausführungsform der Galette;
- Fig. 3: den Querschnitt durch die Galette der Fig. 1 in der Ebene A-A dieser Figur;
- Fig. 4: den Querschnitt durch einen Doppel-IR-Strahlungsheizer.

In der Lagerbüchse 1 einer ortsfesten Tragplatte 2 ist mittels zweier Wälzlager 3 eine Welle 4 einer Galette 5 drehbar gelagert. Die Welle 4 ist an ihrem gebrochen dargestellten Ende in an sich bekannter Weise angetrieben, bspw. mittels eines Elektromotors. Die Nabe 6 der Galette 5 ist mittels eines Kegelsitzes 7 und einer nur angedeuteten Schraube 8 auf dem freien Ende der Welle 4 befestigt.

In Bohrungen 9 der Tragplatte 2 sind die Rohre 10 von Infrarot(IR)-Strahlungsheizern 11 bzw. 12, 12', 12" befestigt, die in den Innenraum der Galette 5 ragen und dicht vor der Innenfläche 13 des Mantels 14 der Galette stehen.

In der Ausführungsform der Fig. 1 sind die Infrarot-Strahlungsheizer 11 so lang, daß sich ihr strahlender Bereich 15 über die ganze innere Länge der Galette 5 erstreckt und sie demgemäß die Galette auf deren ganzer Länge gleichmäßig erwärmen. In der dargestellten Ausführungsform sind zwölf IR-Strahlungsheizer 11 äquidistant zur Drehachse der Galette 5 und vorzugsweise auch zueinander auf einer gedachten, zur Drehachse der Galette 5 koaxialen Zylinderfläche angeordnet. Je nach Wärmebedarf und Heizleistung der einzelnen IR-Strahlungsheizer kann jedoch auch eine größere oder kleinere Anzahl derselben eingesetzt werden.

Im Mantel 14 der Galette 5 ist ferner mindestens ein Temperaturfühler 16 angeordnet, der ein Meßsignal der Temperatur des Mantels 14 der Galette bildet und auf bekannte, hier nicht im einzelnen dargestellte Weise, bspw. mittels berührungsloser Übertragungsglieder, an eine Temperatursteuerungs-Einrichtung weiterleitet.

Es hat sich gezeigt, daß der Wärmebedarf der Galette 5 über deren Länge meist nicht gleichmäßig ist, sei es, daß die Abstrahlung in den Randbereichen größer ist als im mittleren Bereich, sei es, daß im Zulaufbereich der behandelten Fäden ein größerer Wärmebedarf besteht als im Ablaufbereich. Um dem Rechnung zu tragen, kann gemäß der Ausführungsform der Fig. 2 vorgesehen sein, daß zumindest einige der Infrarot-Strahlungsheizer 12, 12', 12" so ausgebildet sind, daß ihr strahlender Bereich sich jeweils nur über einen Teil der inneren Länge der Galette 5 erstreckt und sie demgemäß die Galette nur in der ihnen jeweils gegenüberliegenden Zone 17, 17', 17" deren ganzer Länge erwärmen. Dabei können zumindest einige der Infrarot-Strahlungsheizer über die ganze Länge der Galette 5 strahlend ausgebildet sein und so die Grundlast der Beheizung zur Verfügung stellen, während die nur über einen Teil der Länge der Galette strahlenden Infrarot-Strahlungsheizer 12, 12', 12" den jeweiligen Zusatzbedarf in den einzelnen Zonen 17, 17', 17" decken.

Da hier die IR-Strahlungsheizer 12, 12', 12" jeweils nur einen Teil der Länge der Galette 5 beheizen, ist insbesondere bei dieser Ausführungsform in der Regel eine größere Anzahl von IR-Strahlungsheizern erforderlich. Da die einsetzbare Anzahl von IR-Strahlungsheizer jedoch aus Platzgründen begrenzt ist, werden hier auch vorzugsweise IR-Strahlungsheizer größerer Strahlungsdichte je Längeneinheit verwendet. Da hier auch jeweils nur Zonen 17, 17', 17" der Länge der Galette durch Gruppen von IR-Strahlungsheizer beheizt werden, ist jeder dieser Zonen mindestens ein gesonderter Temperaturfühler 16, 16' und (nicht sichtbar) 16" zugeordnet.

In der Ausführungsform der Fig. 2 ist von drei Zonen 17, 17' und 17" ausgegangen. Es kann jedoch auch zweckmäßig sein, nur zwei oder aber auch mehr als drei Zonen vorzusehen.

Die zonenweise Zuführung und Regelung der Heizleistung ist jedoch nicht nur dann von Vorteil, wenn eine gleichmäßige Erwärmung der Galette über deren ganze Länge angestrebt ist. Sie ist vielmehr auch dann zweckmäßig, wenn bspw. verschiednen Zonen entlang der Länge der Galette 5 unterschiedliche Temperaturen aufweisen sollen.

Die elektrischen Energiezuleitungen zu den Infrarot-Strahlungsheizern 11, 12, 12', 12" sind bei 18 angedeutet.

Die Infrarot-Strahlungsheizer 11, 12, 12', 12" erhitzen den Mantel 14 der Galette 5 von innen auf die gewünschte Temperatur von bspw. 250 C°. Um diese Temperatur zu erreichen und auch unter wechselndem Bedarf an Wärmeleistung halten zu können, werden die von den Temperaturfühlern 16, 16', 16" abgegebenen Ist-Meßwerte in einer Temperatur-Regelvorrichtung mit einem vorgegebenen Sollwert verglichen und bei Abweichungen die Einschaltdauer oder die Speisespannung der Infrarot-Strahlungsheizer 11, 12, 12', 12" so gesteuert, daß die erforderliche Temperatur des Mantels 14 der Galette 5 erreicht und gehalten wird.

Die IR-Strahlungsheizer 11, 12, 12', 12" können als einfache Quarzglasrohre ausgebildet sein, in denen die Drahtwendel der elektrischen Widerstandsheizung angeordnet ist. Um eine hohe Heizleistung je Längeneinheit oder je bestrahlter Flächeneinheit zu erreichen, werden jedoch vorteilhafterweise die in Fig. 4 dargestellten Doppel-IR-Strahlungsheizer verwendet. Wie aus der Figur erkennbar, weisen diese IR-Strahlungsheizer im Querschnitt etwa 8-förmige, aus Quarzglas bestehende Rohre 10' auf, in denen zwei Drahtwendeln 19 angeordnet sind.

Eine typische Bestückung einer Galette mit den oben genannten Abmessungen besteht bspw. aus sechs Heizstäben mit je 750 W, die die hintere Zone 17" beheizen, sechs Heizstäben mit je 1000 W, die die mittlere Zone 17' beheizen und 4 Heizstäben mit je 600 W, die die vordere Zone 17 beheizen.

Die Infrarot-Strahlungsheizer 11, 12, 12', 12" sind einseitig mit einem Reflexbelag 20 bspw. aus aufgedampftem Metall wie Gold belegt, der die Strahlung in Richtung auf den Mantel 14 der Galette 5 bündelt. Damit wird nutzlose Streustrahlung gegen die Welle 4 der Galette 5 vermieden und der Energieverbrauch vermindert.

### Bezugszahlenliste

- 1: Lagerbüchse
- 2: Tragplatte
- 3: Wälzlager
- 4: Welle
- 5: Galette
- 6: Nabe
- 7: Kegelsitz
- 8: Schraube
- 9: Bohrungen
- 10, 10': Rohre
- 11: Infrarot-Strahlungsheizer
- 12, 12', 12": Infrarot-Strahlungsheizer
- 13: Innenfläche
- 14: Mantel
- 15: Strahlender Bereich
- 16, 16': Temperaturfühler
- 17, 17', 17': Zonen
- 18: Energiezuleitung
- 19: Drahtwendel
- 20: Reflexbelag

## Patentansprüche

1. Beheizte Galette (5) zum Erwärmen synthetischer Fäden, mit einem hohlen, thermisch leitenden, um ein Achse drehbaren Mantel (14), der eine Umfangsfläche zum Aufnehmen mindestens einer Windung eines zu erwärmenden synthetischen Fadens aufweist und in dessen Innerem ein kurzwellige Infrarotstrahlung abgebender, in ein Quarzrohr eingebetteter Strahler parallel zur Drehachse der Galette angeordnet ist, wobei Mittel zum drehbaren Lagern der Galette vorgesehen sind, **dadurch gekennzeichnet, daß** eine Mehrzahl parallel zueinander und in gleichem Winkelabstand angeordneter kurzwelliger Infrarot-Strahler (11; 12, 12', 12") mit einem Wellenlängen-Maximum zwischen etwa 1 und 2,5 um im Innern des Mantels, der Innenfläche (13) des Mantels zugekehrt und zum Beheizen des Mantels angeordnet sind, wobei die Heizer jeweils mindestens ein in das geschlossene Quarzrohr (10, 10') eingebettetes Heizelement (19) aufweisen.

2. Galette nach Anspruch 1, dadurch gekennzeichnet, daß die Mittel zum drehbaren Lagern der Galette (5) eine ortfeste Tragplatte (2) aufweisen, an der die Heizer (11; 12, 12', 12") mit ihrem einen Ende befestigt sind und sich in Längsrichtung parallel zur Drehachse und dicht an dessen Innenfläche (13) in den Mantel (14) erstrecken.

3. Galette nach Anspruch 2, dadurch gekennzeichnet, daß die Heizer (11; 12, 12', 12") mit einem Reflexbelag (20) versehen sind, der die Infrarotstrahlung sammelt und auf die Innenfläche (13) des Mantels (14) wirft.

4. Galette nach Anspruch 1, dadurch gekennzeichnet, daß im Mantel (14) mindestens ein Temperaturfühler (16, 16') angeordnet ist, der mit den Heizern (11; 12, 12', 12") zum Steuern von deren Heizleistung verbunden ist/sind.

5. Galette nach Anspruch 1, dadurch gekennzeichnet, daß sie eine Mehrzahl von kurzwelligen Heizern (12, 12', 12") aufweist, die so ausgebildet und im Mantel (14) in axialer Richtung der Galette (5) so versetzt angeordnet sind, daß sie diesen in axialer Richtung der Galette (5) versetzten Zonen (17, 17', 17") auf unterschiedliche Temperaturen aufzuheizen gestatten.

6. Galette nach Anspruch 5, dadurch gekennzeichnet, daß in jeder Zone (17, 17', 17") des Mantels (14) mindestens ein Temperaturfühler (16, 16') angeordnet ist, der mit den Heizern (12, 12', 12") zum unabhängigen Steuern der Heizleistung in der betreffenden Zone verbunden ist.

## Claims

1. Heated galette (5) for the heating of synthetic threads, with a hollow thermally conductive casing (14) which is rotatable around an axis and has a circumferential surface for receiving at least one thread of a synthetic thread to be heated and in the interior of which an emitter emitting short-wave infrared radiation and embedded in a quartz tube is arranged parallel to the axis of rotation of the gallette, means for the rotatable mounting of the gallette being provided, characterized in that a plurality of short-wave infrared emmitters (11; 12, 12', 12") arranged parallel to and at an equal angular distance from one another and having a wavelength maximum of between about 1 and 2.5 µm are arranged in the interior of the casing so as to face the inner surface (13) of the casing and for the purpose of heating the casing, the heaters each having at least one heating element (19) embedded in the enclosed quartz tube (10, 10').

2. Galette according to Claim 1, characterized in that the means for the rotatable mounting of the galette (5) have a fixed carrying plate (2), to which the heaters (11; 12, 12', 12") are fastened at one of their ends and extend into the casing (14) in the longitudinal direction so as to be parallel to the axis of rotation and so as to be close to the inner surface (13) of the casing.

3. Galette according to Claim 2, characterized in that the heaters (11; 12, 12', 12") are provided with a reflex coating (20) which collects the infrared. radiation and projects it onto the inner surface (13) of the casing (14).

4. Galette according to Claim 1, characterized in that at least one temperature sensor (16, 16') is arranged in the casing (14) and is connected to the heaters (11; 12, 12', 12") for controlling their heating capacity.

5. Galette according to Claim 1, characterized in that it has a plurality of short-wave heaters (12, 12', 12") which are so designed and so arranged to be offset in the axial direction of the galette (5) in the casing (14) that they make it possible to heat the latter to different temperatures in zones (17, 17', 17") offset in the axial direction of the galette (5).

6. Galette according to Claim 5, characterized in that at least one temperature sensor (16, 16') is arranged in each zone (17, 17', 17") of the casing (14) and is connected to the heaters (12, 12', 12") for independently controlling the heating capacity in the respective zone.

## Revendications

1. Galette (5) chauffée pour l'échauffement de fils synthétiques, munie d'une enveloppe (14) creuse, conductrice thermiquement et pivotante autour d'un axe, cette enveloppe présentant une surface circonférentielle pour le logement d'au moins une spire d'un fil synthétique à échauffer, et à l'intérieur de laquelle est placé un émetteur dégageant un rayonnement à infrarouge à ondes courtes inséré dans un tube en quartz et parallèle à l'axe de rotation de la galette, des moyens étant prévus pour le logement pivotant de la galette, **caractérisée en ce qu**'une multitude d'émetteurs (11, 12, 12', 12") de rayonnement à infrarouge à ondes courtes ayant une longueur d'onde maximale entre environ 1--et 2,5 µm à l'intérieur de l'enveloppe, placés parallèlement les uns aux autres et à même distance angulaire, sont tournés vers la surface intérieure (13) de l'enveloppe et sont placés pour l'échauffement de l'enveloppe, les filaments présentant chacun au moins un élément de chauffage (19) inséré dans le tube en quartz (10, 10') fermé.

2. Galette selon la revendication 1, **caractérisée en ce que** les moyens pour le logement pivotant de la galette (5) présentent une plaque de support (2) fixe, sur laquelle les filaments (11, 12, 12', 12") sont fixés avec l'une de leurs extrémités, et ces filaments s'étendant longitudinalement de façon parallèle à l'axe de rotation et dans l'enveloppe (14) tout près de sa surface intérieure (13).

3. Galette selon la revendication 2, **caractérisée en ce que** les filaments (11, 12, 12', 12") sont munis d'un revêtement de réflexion (20) qui collecte le rayonnement infrarouge et le réfléchit sur la surface intérieure (13) de l'enveloppe (14).

4. Galette selon la revendication 1, **caractérisée en ce qu**'au moins une sonde de température (16, 16') est placée dans l'enveloppe (14), et est raccordée aux filaments (11, 12, 12', 12") pour la commande de leur capacité de chauffe.

5. Galette selon la revendication 1, **caractérisée en ce qu**'elle présente une multitude de filaments (12, 12', 12") à ondes courtes, qui sont formés de telle sorte et placés dans l'enveloppe (14) en direction axiale de la galette (5) de manière décalée telle qu'ils permettent d'échauffer à différentes températures des zones (17, 17', 17") décalées en direction axiale de la galette (5).

6. Galette selon la revendication 5, **caractérisée en ce qu'**au moins une sonde de température (16, 16') est placée dans chaque zone (17, 17', 17") de l'enveloppe (14) et est raccordée aux filaments (12, 12', 12") pour la commande autonome de la capacité de chauffe dans la zone concernée.
